# EUROPÄISCHE PATENTSCHRIFT

(11) **EP 0 750 786 B1**
(45) Veröffentlichungstag und Bekanntmachung des Hinweises auf die Patenterteilung: **27.05.1998**
(21) Anmeldenummer: 95912139.3
(22) Anmeldetag: 15.03.1995
(51) Int. Cl.: H01H 13/70

(54) **TASTATURANORDNUNG**
KEYBOARD ARRANGEMENT
CONFIGURATION DE CLAVIER

(30) Priorität: 16.03.1994 DE 4408979
(43) Veröffentlichungstag der Anmeldung: 02.01.1997
(73) Patentinhaber: Siemens Nixdorf Informationssysteme AG, 33106 Paderborn (DE)
(72) Erfinder: WANDINGER, Franz, D-81825 München (DE); APETAUER, Stephan, D-80798 München (DE); DUBOIS, Dieter, D-86199 Augsburg (DE); GUT, Bernhard, D-86551 Aichach (DE)
(74) Vertreter: Fuchs, Franz-Josef, Dr.-Ing.
(86) Internationale Anmeldenummer: DE9500364
(87) Internationale Veröffentlichungsnummer: WO9525334

(56) Entgegenhaltungen:
- WO-A-92/15083
- WO-A-93/01054
- US-A- 4 509 873
- US-A- 5 067 834

## Beschreibung

Die Erfindung betrifft eine Tastaturanordnung nach den Merkmalen des Oberbegriffs des Anspruchs 1.

Tastaturen als Dateneingabegerät für Personalcomputer oder dergleichen weisen üblicherweise die aus der Schreibmaschinentechnik bekannte Form auf, wonach mehrere, übereinander angeordnete Tastenreihen in paralleler Anordnung in einem gemeinsamen, weitgehend rechteckigen Tastaturgehäuse untergebracht sind. Eine derartige Tastatur kommt zwar den in Blindschreibetechnik geübten Bedienungspersonen entgegen, sie ist auch sehr platzsparend, zwingt aber den Benutzer zu einer Schreibhaltung mit eng anliegenden Armen und paralleler Ausrichtung der beiden Hände. Diese verkrampfte Körperhaltung führt insbesondere bei länger anhaltenden Schreibphasen nicht selten zu körperlichen Belastungen bis hin zu Nacken- und Rückenschmerzen, Sehnenreizungen und Handwurzelentzündungen.

In Kenntnis dieser aus ergonomischer Sicht ungünstigen Arbeitsbedingungen sind bereits eine Vielzahl von Lösungsvorschlägen gemacht worden, die im wesentlichen auf eine Aufteilung der Tastatur in zwei getrennte bzw. trennbare Tastenfelder hinauslaufen, so daß beide Tastenfelder in einem zur Bedienerperson offenen Winkel zueinander stehen und dadurch wesentlich leichter bedient werden können. Es sind auch bereits dreidimensionale Tastaturanordnungen bekannt, bei denen die beiden im Winkel zueinander stehenden Tastenfelder zusätzlich nach Art eines flachen Giebeldaches schräg nach außen abfallend geneigt sind.

Unter den bekannten, nach ergonomischen Gesichtspunkten konzipierten Tastaturanordnungen gibt es einerseits solche, bei denen die beiden Tastenfelder auf einem gemeinsamen Trägerkörper in starrer Zuordnung hinsichtlich Öffnungswinkel und Seitenneigung, d.h. ohne die Möglichkeit einer individuellen Anpassung an den jeweiligen Benutzer, angeordnet sind (siehe EP 0 055 220 B1, DE 87 16 224 U1). Dieser "starre" Tastaturaufbau beansprucht darüber hinaus sehr viel Platz. Andererseits gibt es auch solche Tastaturen (DE 41 08 096 A1, WO 93/01054 US 5 067 834), bei denen die beiden Tastenfelder sowohl in ihrer Winkelstellung als auch in ihrer Seitenneigung in einer mehr oder weniger großen Variationsbreite auf die individuellen Bedürfnisse der Benutzer einstellbar sind. Der konstruktive Aufwand für derartige Tastaturen und die daraus resultierenden Zusatzkosten sind jedoch sehr hoch. Ebenso wie die "starren" Tastaturen beanspruchen auch die Tastaturen mit variabler Einstellung aufgrund ihres Unterbaus für die unterschiedlichen Verstellmechanismen selbst in der Grundeinstellung sehr viel Platz, so daß sie für viele Einsatzfälle, etwa für Laptop- und Notebook-Rechner, nicht in Betracht kommen können.

Der vorliegenden Erfindung liegt deshalb die Aufgabe zugrunde, eine nach ergonomischen Gesichtspunkten sowohl hinsichtlich der Öffnungswinkel als auch in bezug auf die laterale, d.h. dachförmige Neigung variabel einstellbare Tastatur so auszubilden, daß der konstruktive Eingriff in die Tastatur und der Mehraufwand für die Verstellmöglichkeit möglichst gering gehalten werden können.

Die Lösung dieser Aufgabe ergibt sich erfindungsgemäß durch die Merkmale des Anspruchs 1. Vorteilhafte Weiterbildungen der Erfindung sind in den Unteransprüchen angegeben.

Im folgenden wird ein Ausführungsbeispiel der Erfindung anhand der Zeichnungen näher erläutert. Dabei zeigen
Figur 1 eine Tastaturanordnung gemäß der Erfindung in der Grundstellung,
Figur 2 die Tastaturanordnung gemäß Figur 1 in einer Kippstellung,
Figur 3 die Tastaturanordnung gemäß der Erfindung mit aufgespreizten Tastenfeldern,
Figur 4 einen Ausschnitt der Tastaturanordnung gemäß Figur 1 und 2 im Bereich des Loslagers,
Figur 5 eine schematische Draufsicht auf das Loslager gemäß Figur 4.

Das in der Figur 1 dargestellte Prinzipbild zeigt eine nach ergonomischen Gesichtspunkten konzipierte Tastaturanordnung in der Grundstellung. Diese Tastaturanordnung besteht aus zwei Tastaturteilgehäusen 1,2, einer an den Bodenplatten der beiden Teilgehäuse 1,2 befestigten, beiden Teilgehäusen gemeinsamen Stützscheibe 3 und einem darunter angeordneten Sockel 4.

Die Figur 2 zeigt die Anordnung gemäß Figur 1 mit dachförmiger bzw. lateraler Neigung, wobei die um ein scharnierartiges Gelenk 5 beidseitig neigbare Stützscheibe 3 durch einen aus dem Sockel 4 herausklappbaren Haltesteg 6 in dieser Kippstellung fixiert wird. Ein kleinerer Neigungswinkel kann durch einen weiteren Haltesteg 7 eingestellt werden, der ebenfalls aus dem Sockel 4 herausklappbar ist. Beide Haltestege 6,7 stützen sich an der Stützscheibe 3 längs des scharnierartigen Gelenks 5 ab. Alternativ können die Haltestege auch in der Sützscheibe 3 vorgesehen werden, wobei sie sich dann beispielsweise in einer Rille im Sockel 4 abstützen können. Die Stützscheibe 3 ist auf der einen Seite über ein als Scharnier ausgebildetes Festlager 8 auf der anderen Seite mittels eines Loslagers 9 am Sockel 4 befestigt.

Die Figur 3 zeigt die Tastaturanordnung bei entferntem Sokkel. Sie zeigt die Stützscheibe 3 mit dem im Bereich der Trennlinie zwischen den beiden Tastaturgehäusen 1,2 verlaufenden scharnierartigen Gelenk 5, das vorzugsweise als Filmscharnier, d.h. als dünner Kunststoffstreifen in der ebenfalls aus Kunststoff bestehenden Stützscheibe 3 integriert ist. Die Stützscheibe 3 weist mehrere als Kreisbogenabschnitte ausgebildete Aussparungen 10 auf, in die an der Unterseite der Tastaturteilgehäuse 1,2 angeformte Rasthaken 11 eingreifen. Weitere Rasthaken 12 umgreifen die Stützscheibe 3 an deren Außenkanten. Die Zentrierung der beiden Teilgehäuse 1,2 in bezug auf die kreisbogenförmigen Aussparungen 10 in der Stützscheibe 3 erfolgt durch im Bereich des Drehpunkts vorgesehene Kreissegmente 13, die in radialer Richtung justierbar sind.

Die Figuren 4 und 5 zeigen eine am Sockel 4 vorgesehenes Loslager für die Stützscheibe 3. Dieses Loslager besteht einerseits aus einem am Sockel 4 angeordneten, nach innen schräg ansteigenden Schienenpaar 14, auf dem sich die Stützscheibe 3 gleitend abstützt und andererseits aus einem dazwischen eintauchenden, beide Schienen hintergleitenden Greifarm 15.

## Patentansprüche

1. Tastaturanordnung mit zwei getrennten Tastaturfeldern, die jeweils in einem Tastaturteilgehäuse (1,2) angeordnet und zusammen mit dem zugehörigen Tastaturteilgehäuse (1,2) um einen Drehpunkt derart schwenkbar gelagert sind, daß sie hinsichtlich Öffnungswinkel und Seitenneigung auf die individuellen Befürfnisse der Benutzer einstellbar sind,
**dadurch gekennzeichnet,** daß an den Bodenplatten der beiden Tastaturteilgehäuse (1,2)eine auf beide Teilgehäuse übergreifende Stützscheibe (3) so befestigt ist, daß die Teilgehäuse (1,2) gegenüber der Stützscheibe (3) flügelartig aufspreizbar sind, daß die Stützscheibe (3) im Bereich der Trennlinie zwischen den beiden Teilgehäusen ein scharnierartiges Gelenk (5) aufweist und daß an der Unterseite der Stützscheibe (3) Haltemittel (4,6,7) vorgesehen sind, die die um das scharnierartige Gelenk (5) beidseitig neigbare Stützscheibe (3) in wenigstens einem Neigungswinkel fixieren.

2. Tastaturanordnung nach Anspruch 1,
**dadurch gekennzeichnet,** daß die Haltemittel aus einem plattenförmigen Sockel (4) und wenigstens einem im Bereich des scharnierartigen Gelenks (5) zwischen Sockel (4) und Stützscheibe (3) einsetzbaren Stützelement besteht.

3. Tastaturanordnung nach Anspruch 2,
**dadurch gekennzeichnet,** daß das Stützelement aus einem an der Unterseite der Stützscheibe (3) und/oder an der Oberseite des Sockels (4) schwenkbar befestigten Haltesteg (6,7) besteht.

4. Tastaturanordnung nach einem der vorhergehenden Ansprüche,
**dadurch gekennzeichnet,** daß die Stützscheibe (3) an den beidseits des scharnierartigen Gelenks (5) vorgesehenen Enden einerseits mit einem Festlager (8) und andererseits mit einem Loslager (9) am Sockel 4 befestigt ist.

5. Tastaturanordnung nach Anspruch 4,
**dadurch gekennzeichnet,** daß das Loslager (9) einerseits aus einem am Sockel (4) vorgesehenen, in Richtung Sockelmitte schräg ansteigenden Schienenpaar (14) besteht, auf dem sich die Stützscheibe (3) gleitend abstützt und andererseits aus einem dazwischen eintauchenden, beide Schienen hintergreifenden Gleitarm (15).

6. Tastaturanordnung nach einem der vorhergehenden Ansprüche,
**dadurch gekennzeichnet,** daß die Stützscheibe (3) mehrere als Kreisbogenabschnitte ausgebildete Aussparungen (10) aufweist, in die an der Unterseite der Tastaturteilgehäuse (1,2) angeformte Rasthaken (11) eingreifen.

## Claims

1. Keyboard arrangement having two separate keyboard zones, which are respectively arranged in a keyboard subhousing (1,2) and are mounted together with the associated keyboard subhousing (1,2) such that they can swivel about a pivoting point in such a way that they are adjustable to the individual needs of the users with regard to opening angle and lateral inclination, characterized in that, on the base plates of the two keyboard subhousings (1,2), a supporting sheet (3) reaching over both subhousings is fastened in such a way that the subhousings (1,2) can be spread open in the manner of wings with respect to the supporting sheet (3), in that the supporting sheet (3) has in the region of the separating line between the two subhousings a hinge-like joint (5) and in that on the underside of the supporting sheet (3) there are provided retaining means (4,6,7) which fix the supporting sheet (3), which can be inclined on both sides about the hinge-like joint (5), in at least one angle of inclination.

2. Keyboard arrangement according to Claim 1, characterized in that the retaining means comprise a stand (4) in the form of a plate and at least one supporting element which can be inserted in the region of the hinge-like joint (5) between the stand (4) and the supporting sheet (3).

3. Keyboard arrangement according to Claim 2, characterized in that the supporting element comprises a retaining leg (6,7) fastened such that it can swivel on the underside of the supporting sheet (3) and/or on the upper side of the stand (4).

4. Keyboard arrangement according to one of the preceding claims, characterized in that the supporting sheet (3) is fastened on the stand (4) at the ends provided on both sides of the hinge-like joint (5), on the one hand by a fixed bearing (8) and on the other hand by a movable bearing (9).

5. Keyboard arrangement according to Claim 4, characterized in that the movable bearing (9) comprises on the one hand a pair of rails (14), which are provided on the stand (4), rise obliquely in the direction of the centre of the stand and on which the supporting sheet (3) is slidingly supported, and on the other hand a sliding arm (15), which enters therebetween and engages behind the two rails.

6. Keyboard arrangement according to one of the preceding claims, characterized in that the supporting sheet (3) has a plurality of clearances (10), formed as portions of arcs of a circle, into which there engage locking hooks (11) integrally formed on the underside of the keyboard subhousings (1,2).

## Revendications

1. Configuration de clavier avec deux champs de touches séparés qui sont disposés chacun dans un boîtier partiel de clavier (1, 2) et qui sont agencés ensemble avec les boîtiers partiels correspondants (1, 2) de manière pivotante autour d'un point de rotation de telle façon qu'ils sont réglables en ce qui concerne l'angle d'ouverture et l'inclinaison latérale en fonction des besoins individuels de l'utilisateur,
caractérisée en ce qu'une plaque d'appui (3) chevauchant les deux boîtiers partiels (1, 2) et fixée sur la plaque de fond des deux boîtiers de clavier partiels de telle façon que les boîtiers partiels (1, 2) peuvent être écartés comme des ailes par rapport à la plaque d'appui (3), en ce que la plaque d'appui (3) possède, dans la zone de la ligne de séparation entre les deux boîtiers partiels, une articulation (5) du type charnière et en ce qu'à la partie inférieure de la plaque d'appui (3), des dispositifs d'arrêt (4, 6, 7) sont prévus qui fixent la plaque d'appui (3) inclinable des deux côtés autour de l'articulation du type charnière (5) dans au moins un angle d'inclinaison.

2. Configuration de clavier selon la revendication 1,
caractérisée en ce que le dispositif d'arrêt se compose d'un socle (4) en forme de plaque et d'au moins un élément d'appui insérable dans la zone de l'articulation (5) du type charnière entre le socle (4) et la plaque d'appui (3).

3. Configuration de clavier selon la revendication 2,
caractérisée en ce que l'élément d'appui se compose d'une barrette de retenue (6, 7) fixée d'une manière pivotante sur la partie inférieure de la plaque d'appui (3) et/ou sur la partie supérieure du socle (4).

4. Configuration de clavier selon l'une des revendications précédentes,
caractérisée en ce que la plaque d'appui (3) est fixée aux extrémités prévues des deux côtés de l'articulation (5) du type charnière, d'une part avec un palier fixe (8) et d'autre part avec un palier libre (9) sur le socle (4).

5. Configuration de clavier selon la revendication 4,
caractérisée en ce que le palier libre (9) se compose d'une part d'une paire de rails (14) prévue sur le socle (4), inclinée vers le haut dans le sens du centre du socle, sur laquelle s'appuie d'une manière coulissante la plaque d'appui (3), et d'autre part d'un bras coulissant (15) plongeant entre les deux rails et les saisissant par l'arrière.

6. Configuration de clavier selon l'une des revendications précédentes,
caractérisée en ce que la plaque d'appui (3) présente plusieurs évidements (10) conçus sous forme de sections d'arc de cercle dans lesquels s'engagent des cliquets incorporés (11) à la partie inférieure des boîtiers partiels de clavier (1, 2).
